# EUROPÄISCHE PATENTANMELDUNG

(11) **EP 0 539 664 A1**
(43) Veröffentlichungstag der Anmeldung: **05.05.1993**
(21) Anmeldenummer: 92112886.4
(22) Anmeldetag: 29.07.1992
(51) Int. Cl.: H01J 49/40

(54) **Programmierbares Steuer- und Daten Aufnahmesystem für Flugzeit-Massenspektrometer**

(30) Priorität: 28.10.1991 DE 4135504
(71) Anmelder: SPECTRO ANALYTICAL INSTRUMENTS Gesellschaft für analytische Messgeräte mbH, D-47533 Kleve (DE)
(72) Erfinder: Falk, Heinz, Prof. Dr., W-4190 Kleve (DE); Wollnik, Hermann, Prof. Dr., W-6301 Fernwald 2 (DE)
(74) Vertreter: COHAUSZ HASE DAWIDOWICZ & PARTNER

(57) **Zusammenfassung**

Es wird ein Datenaufnahme-System für Flugzeit-Massenspektrometer vorgeschlagen, das gleichzeitig als Steuer-System für das Flugzeit-Massenspektrometer dienen kann. Für eine einstellbare Anzahl von Massendurchläufen definiert dieses System eine Reihe von ebenfalls einstellbaren Zeitintervallen, während derer entweder dem Flugzeit-Massenspektrometer Steuersignale zugeführt werden oder während derer die in einem angewählten Auffänger nachgewiesene und einstellbar verstärkte Ionenintensität integriert und für jedes Zeitintervall in einem dem Zeitintervall zugeordneten Speicherplatz aufsummiert wird. Diese Speicherplätze werden dann nach vorwählbar vielen Massendurchläufen und jeweiliger Addition der Massenspektren von einem separaten Rechner ausgelesen. Wichtig ist hierbei, daß die Zeitintervalle für einen Massendurchlauf in einer "Zeit-Liste" zusammengefaßt und verschiedene solche "Zeit-Listen" in beliebiger Reihenfolge den nacheinander ablaufenden Massendurchläufen zugeordnet werden.

## Beschreibung

Die Scan-Geschwindigkeit von Flugzeit-Massenspektrometern ist deutlich höher als die aller anderen scannenden Massenspektrometer. Dies rührt daher, daß in Flugzeitmassenspektrometern die Dauer eines Massenspektrums im wesentlichen durch die Flugzeit des schwersten Ions gegeben ist (typisch 100 *µsec*) und die Spektren verschiedener Massendurchläufe addiert werden müssen, während in allen anderen Systemen die Dauer eines Massenspektrums (typisch ≧ 100 *msec*) dadurch bestimmt ist, wie schnell man magnetische und/oder elektrische Felder präzise verstehen kann, wobei allerdings zumeist nur ein einziges Spektrum registriert wird. Dieser Faktor 1000 an Aufnahmezeit für ein Einzelspektrum kann von keinem der existierenden Datenaufnahmesysteme einfach überbrückt werden. Das Beste, was man noch tun kann, ist ein digitales Speicheroszilloskop (einen Transientenrecorder) für diese Aufgabe einzusetzen. Da diese Geräte jedoch dafür ausgelegt sind nur relativ selten und nur für eine begrenzte Zeit eine hohe Datenrate zu verarbeiten, sind dadurch die Probleme von Flugzeit-Massenspektrometern, in denen solch ein hoher Datenfluß für lange Zeiten anfällt, nur teilweise zu lösen. Ausserdem sind solche Systeme relativ unflexibel und nur langsam umschaltbar, was die Einsatzmöglichkeiten von Flugzeit-Massenspektrometern gegenüber ihren prinzipiell erreichbaren Möglichkeiten drastisch einschränkt.

Das Massenspektrum eines Flugzeit-Massenspektrometers ist eine sich mit der Zeit ändernde Ionenintensität, wobei ein einzelner Massenpeak nur einige oder einige 10 *nse*c lang ist und das Gesamtspektrum vielleicht einige 10 oder einige 100 *µsec*. Wichtig ist hierbei, dass die einzelnen Massenpeaks sehr unterschiedliche Ionenintensitäten haben können; so daß es häufig von Vorteil ist, Ionen einzelner Massen (manchmal auch von ganzen Massenbereichen) verschieden empfindlichen Ionenauffängern zuzuführen sowie eventuell verschieden stark elektronisch nachzuverstärken.

Die Entscheidung für welche Massen oder Massenbereiche welche Auffänger bzw welche Verstärker eingesetzt werden sollen, kann hierbei entweder von vorneherein festgelegt worden sein bzw in einem "Test-Massendurchlauf" festgelegt werden, wobei solche "Testdurchläufe" (z.B. Zwischenauswertungen der angefallenen Massenspektren) immer wieder stattfinden könnten z.B. nach 30, 100 oder 300 normalen Massendurchläufen. Die elektronische Verstärkung kann jedoch auch je nach Signalhöhe on-line verändert werden, wenn man das eigentliche Detektor-Signal den Verstärkern nur über eine Zeitverzögerungs-Leitung zuführt während parallel dazu die Signalhöhe direkt von einem Komparator analysiert wird, der dann entscheidet welche oder welcher der elektronischen Verstärker für die Verstärkung des verzögerten Signals eingesetzt werden sollen. Vorteilhaft ist es hierbei, wenn in dem Datenaufnahmesystem die Analog-Digital Konversion entsprechend der Umschaltung der Ionenauffänger oder der elektronischen Verstärker so verändert wird, daß das letztlich entstehende Digitalwort die registrierte Ionenintensität immer in denselben Einheiten darstellt. Bei einer achtfach höheren Verstärkung müßte demnach das entstehende Digitalwort durch 8 dividiert werden bzw um drei Binärstellen nach rechts verschoben.

Insgesamt erscheint es vorteilhaft ein festverdrahtetes oder von schnellen Prozessoren kontrolliertes Steuersystem aufzubauen wie etwa in Abb. 1 gezeigt. Im Einzelnen handelt es sich hierbei um eine Reihe von Ionendetektoren (1) und (2) deren Ausgänge nach geeigneter Verstärkung (3) und (4) wahlweise einer Reihe von "Integratoren (5)" zugeführt werden, die entweder als Analog-Integrierer oder aber als Ionen-Zähler ausgebildet sein können, und deren Ergebnisse in Speichern (6) [oder (7)] als Digitalzahlen aufsummiert werden. Diese Integratoren sollen zu Zeiten *T*_{*i*} für die Zeitdauern Δ*T*_{*i*}, welche in einem Zeitlistenspeicher (8) abgelegt sind, aktiviert werden und die Ergebnisse den Inhalten der diesen Zeitdauern zugeordneten Speicherzellen *A*_{*i*} in (6) [oder *B*_{*i*} in (7)] in der Summationsschaltung (9) hinzu addiert werden, wobei *i* in monoton aufsteigender Weise eine Reihe von Werten annehmen soll. Bei geeignetem Aufbau kann man - wenn gewünscht - auch zeitgleich die schon vorher erhaltenen Ergebnisse aus dem Speicher (7) [oder (6)] in den separaten Rechner (10) zur weiteren Auswertung bzw zur on-line Überwachung übertragen. Die Größe der einzelnen "Zeit-Listen kann in aufeinander folgenden Massendurchläufen durchaus verschieden sein, d.h. es kann z.B. *k ≦ i ≦ l* im ersten und *l ≦ i ≦ m* im zweiten Massendurchlauf sein. Hierbei macht es auch Sinn eine und dieselbe "Zeit-Liste" mehrfach in auffeinander folgenden Massendurchläufen einzusetzen. Da der Steuerungs-Ablauf sehr schnell aufeinander folgende Signale erfordert, soll er in den meisten Fällen durch eine spezielle Einheit erfolgen, die entweder in schneller Logik und/oder mit Signalprozessoren aufgebaut ist.

Kennzeichnet man zusätzlich jede der Zeitdauern Δ*T*_{*i*} in der "Zeit-Liste" mit einer aus einem oder Mehreren Bit bestehenden Zahl, so kann man je nach Kennung entweder einen beliebigen oder einen der Kennung entsprechenden Integrator aktivieren. Alternativ dazu kann man aber auch, ähnlich wie bei dem in der deutschen Offenlegungsschrift DE-OS 28 48 435 beschriebenen Verfahren, ein Steuersignal an eine der Kennung entsprechende Elektrode des Flugzeit-Massenspektrometers anlegen, um etwa den Ionenstrahl während dieser Zeitdauer abzulenken oder abzubremsen. Im zweiten Fall kann die Kennung zudem noch aus einer gewissen Anzahl von Pulshöhen auswählen bzw. den Verstärkungsfaktor des entsprechenden Pulsausgangs verändern. Im Einzelnen kann es sich hierbei darum handeln, daß
1. die gemessenen Ströme von Ionen verschiedener Massen oder Massenbereiche verschieden empfindlichen Verstärkern über schnelle Multiplexer zugeführt werden,
2. die Ionen bestimmter Massen oder Massenbereiche so abgelenkt werden, daß sie in verschiedenen Ionenauffängern z.B. mit verschiedener Nachweis-Empfindlichkeit nachgewiesen werden,
3. die Ionen besonders intensiver Massenlinien oder Massenbereichen so stark abgelenkt und ausgeblendet werden, daß nur ein kleiner Teil der zugehörigen Ionen registriert wird und so Sättigungseffekte der Nachweis-Elektronik vermieden werden.

Im zweiten Falle muß man wissen, daß das Flugzeit-Massenspektrometer transversale und longitudinale Fokussierungskräfte besitzt, wobei der Ort eines transversalen Fokus dadurch ausgezeichnet ist, daß alle Ionen weitgehend durch denselben Punkt fliegen, und der Ort eines longitudinalen Fokus dadurch, dass Ionen gleicher Masse aber verschiedener Energie weitgehend gleichzeitig an ihm eintreffen. Eine Ablenkung, die nur Ionen einer Masse betreffen soll, muß also an einem Orte (oder in dessen Nähe) erfolgen, an dem sich solch ein longitudinaler Fokus befindet. Da die Fluggeschwindigkeit der Ionen hoch ist, muß solch ein Ablenker aber nicht nur während einer sehr kurzen Zeit wirken, will er nur Ionen einer Masse ablenken, sondern auch noch physisch kurz sein, was dann indirekt einen geringen Elektrodenabstand bedingt und somit einen relativ guten transversalen Fokus am Orte dieses Ablenkers erfordert.

Da der begrenzt kleinen Ionenablenker und der kleinen Ionen-Fluggeschwindigkeiten wegen die Ablenkung nie unendlich schnell einsetzt und aufhört, ist es zumeist notwendig die eigentliche Unterscheidung zwischen den einzelnen Ionenpaketen durch Ein- und Aus-Schalten der Integratoren zu treffen. Will man die Ionen hochempfindlich und Untergrund-frei durch Ionenzählen nachweisen, so kann man auch einen Ionenablenker in der Nähe des longitudinalen Fokus anbringen und den eigentlichen Ionendetektor ein Stück hinter diesem. Da hier die longitudinale Fokussierungsbedingung nur annähernd erfüllt ist, sind die Ionen auf einen etwas längeren Zeitraum verteilt, was die Zählfrequenz reduziert und damit nur eine einfachere Zähleinrichtung erfordert.

Um einen möglichst niedrigen Untergrund in dem Massenspektrum zu erhalten, ist es sinnvoll Ionen nur während der Extraktionszeit in das Massenspektrometer einzuschießen, zu jedem anderen Zeitpunkt jedoch die aus der Quelle unkontrolliert austretenden Ionen durch einen Ablenker kurz hinter der Ionenquelle so abzulenken, daß sie nicht auf den Ionenauffänger gelangen können. Kontrolliert man sowohl die Höhe und Dauer der Ionenextraktionsspannung als auch die Höhe und Dauer der Ablenkspannung, so kann man diese Untergrundreduktion relativ leicht erreichen.

Wenn von einem 100*µsec* Spektrum nur die letzten 20*µsec* von Interesse sind, könnte man im Grunde 50 000 Spektren in einer Sekunde starten anstatt nur 10 000, was im allgemeinen deutlich bessere Ionenausbeuten bedingt. Allerdings müßte man hierfür in jedem Spektrum durch eine rechtzeitige Auslenkung des Ionenbündels diejenigen Ionen ausblenden, die in den ersten 80*µsec* am Endauffänger ankommen würden. Natürlich wären in diesem Falle die ersten vier 20*µsec* Spektren leer und man müßte die entsprechende Datenaufnahme durch eine oder mehrere leere "Zeit-Listen" von insgesamt 80*µsec* Dauer überbrücken.

## Patentansprüche

1. Einrichtung zur Steuerung und Datenaufnahme für Flugzeit-Massenspektrometer **dadurch gekennzeichnet, daß** für jeden Datenaufnahmezyklus eine Anzahl N (1 ≦ *i* ≦ *N*) einstellbarer Zeiten *T*_{*i*} und zugehöriger Zeitintervalle Δ*T*_{*i*} festgelegt werden, wobei zu einigen dieser Zeiten *T*_{*i*} und/oder *T*_{*i*}+Δ*T*_{*i*} bestimmte Potentiale innerhalb des Flugzeit-Massenspektrometers verändert werden und durch dieselbe Einrichtung zu einigen dieser Zeiten *T*_{*i*} und/oder *T*_{*i*} + Δ*T*_{*i*} eine Aufsummierung der auf einem Auffänger auftreffenden und geeignet verstärkten Ionenströme begonnen oder beendet wird.

2. Einrichtung zur Steuerung und Datenaufnahme für Flugzeit-Massenspektrometer nach Anspruch 1 **dadurch gekennzeichnet, daß** die verschiedenen Zeiten *T*_{*i*} und die Zeitdauern Δ*T*_{*i*} zusammen mit einer Kennung *N*_{*i*} in einer in elektronischen Speichern festgehaltenen Liste zusammengefaßt sind, wobei die Kennung bestimmte Verstärker und/oder Integratoren und/oder Ionenstrahl-Ablenker und/oder Beschleunigungs- und/oder Abbrems- und/oder Fokussierungs-Elektroden in dem Flugzeit-Massenspektrometer charakterisiert.

3. Einrichtung zur Steuerung und Datenaufnahme für Flugzeit-Massenspektrometer nach Ansprüchen 1 und 2 **dadurch gekennzeichnet**, **daß** diese zum Zeitpunkt *T*_{*i*} und/oder *T*_{*i*}+Δ*T*_{*i*} an bestimmte oder durch die Kennung charakterisierte Ionenstrahl-Ablenker und/oder Beschleunigungs- und/oder Abbrems- und/oder Fokussierungs-Elektroden in dem Flugzeit-Massenspektrometer in etwa konstante oder mit einem linearen oder quadratischen Anstieg überlagerte Spannungen anschaltet oder abschaltet, wobei diese Charakteristika je nach Kennung verschieden sein können.

4. Einrichtung zur Steuerung und Datenaufnahme für Flugzeit-Massenspektrometer nach Ansprüchen 1,2 und 3 **dadurch gekennzeichnet, daß** die Zeitpunkte *T*_{*i*} und/oder Zeitintervalle Δ*T*_{*i*} durch einen Testlauf aus einem Übersichtsspektrum am Beginn oder während der aktuellen Messung ermittelt werden.

5. Einrichtung zur Steuerung und Datenaufnahme für Flugzeit-Massenspektrometer nach Ansprüchen 1,2,3 und 4 **dadurch gekennzeichnet, daß** diese Spannungspulse an Ionenstrahl-Ablenker und/oder Beschleunigungs- und/oder Abbrems- und/oder Fokussierungs-Elektroden in dem Flugzeit-Massenspektrometer anlegt, welche schon mit statischen Potentialen beaufschlagt sind.

6. Einrichtung zur Steuerung und Datenaufnahme für Flugzeit-Massenspektrometer nach Ansprüchen 2,3,4 und 5 **dadurch gekennzeichnet**, **daß** durch Spannungspulse, die an bestimmte Ionenablenker, Beschleuniger, Abbremser oder Fokusverschieber angelegt werden, die Ionen zwischen zwei Zeitpunkten in einem bestimmten Ionenauffänger registriert bzw von einem bestimmten Verstärker verstärkt werden, wobei sich der entsprechende Ionenauffänger oder Verstärker von dem unterscheidet, der vor dem ersten oder der nach dem zweiten Zeitpunkt eingesetzt wird.

7. Einrichtung zur Steuerung und Datenaufnahme für Flugzeit-Massenspektrometer nach Ansprüchen 2,3,4,5 und 6 **dadurch gekennzeichnet**, **daß** durch Spannungspulse, die an bestimmte Ionenablenker, Beschleuniger, Abbremser oder Fokusverschieber angelegt werden, die Ionen zwischen zwei Zeitpunkten in den Wirkungsbereich anderer Ionenablenker, Beschleuniger, Abbremser oder Fokusverschieber gelangen, die entweder mit statischen Potentialen beaufschlagt sind und/oder mit vorausgegangenen oder nachfolgenden Pulsen beaufschlagt worden sind oder werden.

8. Einrichtung zur Steuerung und Datenaufnahme für Flugzeit-Massenspektrometer nach Ansprüchen 2,3,4,5,6 und 7 **dadurch gekennzeichnet, daß** die gesteuerten Potentiale die Größe und Dauer des Ionenextraktionsfeldes der Ionenquelle bestimmen.

9. Einrichtung zur Steuerung und Datenaufnahme für Flugzeit-Massenspektrometer nach Ansprüchen 2,3,4,5,6,7 und 8 **dadurch gekennzeichnet**, **daß** die gesteuerten Potentiale an einen Ionenablenker angelegt werden, der kurz nach der Ionenquelle angeordnet ist. wo die Ionen verschiedener Massen noch kaum voneinander getrennt sind, wobei diese Ablenkspannung im wesentlichen dann anliegen soll wenn die Ionenextraktionsspannung in der Ionenquelle nicht angeschaltet ist.

10. Einrichtung zur Steuerung und Datenaufnahme für Flugzeit-Massenspektrometer nach Ansprüchen 2,3 und 4 **dadurch gekennzeichnet**, **daß** die Verstärkung des Detektorsignals zwischen zwei Zeitpunkten *T*_{*i*} und *T*_{*i*} + Δ*T*_{*i*} oder *T*_{*i*} und *T*_{*j*} verändert wird, wobei der entsprechende regelbare Verstärker ein elektronischer Verstärker sein kann oder ein Sekundärelektronen-Vervielfacher.

11. Einrichtung zur Steuerung und Datenaufnahme für Flugzeit-Massenspektrometer nach Ansprüchen 2,3,4 und 10 **dadurch gekennzeichnet, daß** das Detektorsignal den elektronischen Verstärkern über eine Zeit-Verzögerungs-Leitung zugeführt wird, das Signal aber direkt über andere Verstärker einem Komparator, der dann entsprechend der Signalgröße den Verstärkungsfaktor der Verstärker nach der Verzögerungsleitung verändert.

12. Einrichtung zur Steuerung und Datenaufnahme für Flugzeit-Massenspektrometer nach Ansprüchen 2,3,4,10 und 11 **dadurch gekennzeichnet**, **daß** die Begrenzung der Zeitintervalle Δ*T*_{*i*} oder *T*_{*i*} - *T*_{*j*} für die Ionensignalintegration durch Ein- und Aus-Schalten der Summierungs-Schaltung vorgenommen wird.

13. Einrichtung zur Steuerung und Datenaufnahme für Flugzeit-Massenspektrometer nach Ansprüchen 2,3,4,5,6,7,8,9,10,11 und 12 **dadurch gekennzeichnet**, **daß** die Begrenzung der Zeitintervalle Δ*T*_{*i*} oder *T*_{*i*} - *T*_{*j*} für die Ionensignalintegration durch Ein- und Aus-Schalten der Ionenstrahl-Ablenker und/oder Beschleunigungs- und/oder Abbrems- und oder Fokussierungs-Spannung vorgenommen wird.

14. Einrichtung zur Steuerung und Datenaufnahme für Flugzeit-Massenspektrometer nach Ansprüchen 2,3,4,5,6,7,8,9,10,11,12 und 13 **dadurch gekennzeichnet**, **daß** die Begrenzung der Zeitintervalle Δ*T*_{*i*} oder *T*_{*i*} -*T*_{*j*} durch Ein- und Aus-Schalten der Ionenstrahl-Ablenker und/oder Beschleunigungs- und/oder Abbrems- und oder Fokussierungs-Spannung vorgenommen wird und zum anderen durch Ein- und Aus-Schalten der Summierungs-Schaltung vorgenommen wird, wobei die eine Ein- und Aus-Schaltung als grobe Begrenzung und die andere als präzise Begrenzung verwendet wird.

15. Einrichtung zur Steuerung und Datenaufnahme für Flugzeit-Massenspektrometer nach Ansprüchen 10,11,12,13 und 14 **dadurch gekennzeichnet**, **daß** die Aufsummierung der Ionen für die Dauer gekennzeichneter Zeitintervalle durch einen Analog-Integrierer und zusätzlich für die Dauer derselben oder aber anderer anders gekennzeichneter Zeitintervalle separat durch einen schnellen Ionen-Zähler vorgenommen wird.

16. Einrichtung zur Steuerung und Datenaufnahme für Flugzeit-Massenspektrometer nach Ansprüchen 2,3,4,5,6,7,8 und 9 **dadurch gekennzeichnet**, **daß** der erwähnte Ionenstrahl-Ablenker in dem Flugzeit-Massenspektrometer sich in der Nähe eines der Orte befindet, an dem die Ionen longitudinal fokussiert sind, d.h. daß Ionen gleicher Masse aber etwas verschiedener Energien sich weitgehend eingeholt haben, sodaß der Ablenker weitgehend nur Ionen einer Masse ablenken und einem Detektor zuführen kann, der ein Stück hinter dem Ablenker angebracht ist, wo das Ionenpaket seiner Energiebreite wegen auseinandergelaufen ist und auf einen längeren Zeitraum verteilt ist, so daß die Ionen leichter einzeln gezählt werden können.

17. Einrichtung zur Steuerung und Datenaufnahme für Flugzeit-Massenspektrometer nach Anspruch 12,13,14,15 und 16 **dadurch gekennzeichnet**, **daß** die Aufsummierungen der Ergebnisse mehrer Massendurchläufe dadurch vorgenommen wird, daß die zu bestimmten Zeitintervallen Δ*T*_{*i*} oder *T*_{*i*} - *T*_{*j*} gehörigen Ionenintensitäten in den verschiedenen Massendurchläufen in denselben Speicherplatz *N*_{*i*} addiert werden.

18. Einrichtung zur Steuerung und Datenaufnahme für Flugzeit-Massenspektrometer nach Anspruch 17 **dadurch gekennzeichnet**, **daß** die Aufsummierungen der Ergebnisse einer Reihe von Massendurchläufen in definierten Speicherbereichen aufaddiert werden während gleichzeitig andere Speicherbereiche, in denen Ergebnisse vorangegangener Massendurchläufe gespeichert sind von einem separaten Rechner ausgelesen werden.
